# EUROPÄISCHE PATENTSCHRIFT

(11) **EP 2 075 388 B1**
(45) Veröffentlichungstag und Bekanntmachung des Hinweises auf die Patenterteilung: **11.09.2013**
(21) Anmeldenummer: 09005165.7
(22) Anmeldetag: 09.03.2004
(51) Int. Cl.: E04C 5/16, E04C 5/06

(54) **Bewehrungselemente und damit hergestellte Stahl- oder Spannbetonteile**
Reinforcement elements and steel or reinforced concrete sections produced with same
Eléments d'armature et pièces en béton armé ou précontraint ainsi produites avec ces éléments d'armature

(30) Priorität: 10.03.2003 DE 10310715
(43) Veröffentlichungstag der Anmeldung: 01.07.2009
(62) Teilanmeldung aus: 04718614.3
(73) Patentinhaber: Fachhochschule Giessen-Friedberg, 35390 Giessen (DE)
(72) Erfinder: Günther, Gerd, Prof.Dr. Ing., 63616 Bad Orb (DE)
(74) Vertreter: Buchhold, Jürgen

(56) Entgegenhaltungen:
- WO-A-2004/016874
- DE-U- 8 708 056
- DE-U1- 20 211 116
- GB-A- 606 288
- US-A- 1 684 195
- US-A- 3 238 684
- US-A- 4 283 896

## Beschreibung

Die Erfindung betrifft ein Stahl- oder Spannbetonteil gemäß dem Oberbegriff von Anspruch 1. US 32386484 A offenbart solch Stahl- oder Spannbetonteil.

Bei querkraftbeanspruchten Stahl- oder Spannbetonteilen wie z. B. einer gestützten Stahlbetondecke ist u.a. im Bereich der Deckenstützen eine Schubbewehrung zur Schubsicherung notwendig.

Als Schubbewehrung sind u.a. bekannt: Schubbewehrungen aus Betonstahl mit Bewehrungselementen in Form von S-Haken (obwohl nach DIN 1045 nicht mehr zulässig) oder Bügeln, Dübelleisten, Doppelkopfdübel, Gitterträger, Tobler Walm, Geilinger Kragen, Bügelmatten, Riss Stern u.dgl.

Eine Schubbewehrung mit Bewehrungselementen in Form von S-Haken oder Bügeln muß aus Gründen der schlechten Verankerung eine meist vorhandene Biegelängsbewehrung umschließen, um ein Ausreißen der Schubbewehrung zu verhindern. Dabei ist festzustellen, daß eine nur mäßige Steigerung der Querkrafttragfähigkeit erreicht wird. Der Einbau der Bewehrungselemente ist aufwendig und damit kostenintensiv. Zudem gelten herkömmliche Bewehrungselemente, wie z.B. Bügel, bei hohen Bewehrungsgraden und hohem Schubbewehrungsanteil als nicht mehr einbaubar.

Alternativ eingesetzte Dübelleisten werden meist auf die untere Schalung gestellt, so daß - wenn vorhanden - die untere Bewehrungslage vom Leistenquerschnitt umfasst wird. Für das Tragverhalten ist jedoch die genaue Lage und Fixierung der Leiste ausschlaggebend, was auf der Baustelle nicht immer zu gewährleisten ist. Die Dübelleisten sind überdies geschweißte Einzelanfertigungen, die im Verhältnis zu den sehr hohen Kosten eine kaum nachweisbare Steigerung der Querkrafttragfähigkeit bewirken.

Verbindungselemente oder Abstandhalter für die oberen und unteren Bewehrungslagen sind beispielsweise aus DE-U1-71 18 881, DE-U1-298 14 923, DE-OS-2 111 243 oder DE-OS-1 913 104 bekannt. Diese Elemente dienen jedoch nicht als Bewehrungselemente, sondern nur dazu, die in dem Betonteil vorgesehenen Bewehrungsstäbe vor dem Vergießen mit Beton in einer gewünschten Lage bzw. Position zu fixieren. Auf die Durchstanzfestigkeit oder gar auf die Querlasttragfähigkeit der Betondecke hat dies keinen Einfluß.

Andere bekannte Bewehrungselemente wie Doppelkopfdübel, Tobler Walm und Geilinger Kragen können zwar die Tragfähigkeit oder die Durchstanzfestigkeit eines Spann- oder Stahlbetonteils, insbesondere im Bereich einer Deckenstütze, verbessern. Die Querlasttragfähigkeit des Betonteils wird damit jedoch ebenfalls kaum beeinflußt. Überdies erweisen sich auch diese meist einzeln vor Ort anzufertigenden Elemente in der Herstellung als sehr teuer. Sie erfordern sowohl beim Einbau als auch bei der Herstellung einen hohen Zeiteinsatz, der auf der Baustelle oft nicht zur Verfügung steht.

Aufgabe der Erfindung ist es, diese und weitere Nachteile des Standes der Technik zu überwinden und Stahl- oder Spannbetonteile mit eingebauten Bewehrungselementen bereitzustellen, die einfach aufgebaut und kostengünstig herstellbar sind. Angestrebt wird ferner eine gute Verankerung der Bewehrungselemente zwischen den Bewehrungsstäben, wobei der Einbau schnell und unkompliziert durchführbar sein soll. Im fertigen Stahl oder Spannbetonbauteil sollen die Bewehrungselemente die Stabilität, insbesondere die Querlasttragfähigkeit des Bauteils merklich erhöhen. Das Stahl- oder Spannbetonteil soll ebenfalls kostengünstig herstellbar sowie einfach zu handhaben sein.

Hauptmerkmale der Erfindung sind im kennzeichnenden Teil des Anspruchs 1 angegeben. Ausgestaltungen sind Gegenstand der Ansprüche 2 und 3.

Den Kern der Erfindung bildet ein Stahl- oder Spannbetonteil mit einem Bewehrungselement in Form eines flächigen Bauteils, welches die innerhalb des Betonteiles an den Oberflächen befindlichen oberen und unteren Bewehrungslagen, durch geeignete obere und untere Haltemittel kraftschlüssig miteinander verbindet. Dadurch wird die Querkrafttragfähigkeit des Stahl- oder Spannbetonteils deutlich erhöht.

Die Bewehrungselemente können als einfache freifallende Stanzteile gefertigt werden, die mit weiteren Abkantungen zu versehen sind. Dies ermöglicht eine äuβerst kostengünstige Fertigung, was sich auch günstig auf die Herstellkosten für die Betonteile auswirkt.

Die Bewehrungselemente sind einfach zu handhaben und rasch zu montieren. Sie müssen lediglich eingehängt werden. Besondere Fachkenntnisse oder Fertigkeiten, wie sie beispielsweise für Schweißarbeiten notwendig sind, sind nicht erforderlich.

Die Haltemittel weisen die Merkmale des kennzeichnenden Teiles des Anspruchs 1 aus.

Überraschenderweise wurde gefunden, dass Bewehrungselemente dieser Art, wenn sie erfindungsgemäß in Wechselwirkung mit den Bewehrungslagen innerhalb eines Betonteiles eingebaut sind, neben der Durchstanzfestigkeit vor allem die Querkrafttragfähigkeit gegenüber herkömmlichen Konstruktionen deutlich erhöhen.

Zu diesem überraschenden Ergebnis wurde auch gefunden, dass dazu eine minimale Dicke der flächigen Bauteile von z.B. 1 mm bei Verwendung von herkömmlichem Baustahl ausreicht, was sich äußerst günstig auf die Herstellkosten auswirkt.

Weitere Merkmale, Einzelheiten und Vorteile der Erfindung ergeben sich aus dem Wortlaut der Ansprüche sowie aus der folgenden Beschreibung von Ausführungsbeispielen anhand der Zeichnungen. Es zeigen:
- Fig. 1: eine schematische Seitenansicht eines Bewehrungselements,
- Fig. 2: eine schematische Seitenansicht einer anderen Ausführungsform eines Bewehrungselements,
- Fig. 3a: eine schematische Seitenansicht einer anderen Ausführungsform eines Bewehrungselements,
- Fig. 3b: eine andere schematische Seitenansicht der Ausführungsform aus Fig. 2a ,
- Fig. 4: eine schematische Darstellung einer weiteren Ausführungsform eines Bewehrungselements,

Die Bewehrungselemente in den Figuren 1 und 2 weisen nicht zwei Abkantungen auf. Bauteile mit diesen Bewehrungselementen sind somit nicht Teil der Erfindung.

Das in Fig. 1 allgemein mit 10 bezeichnete Bewehrungselement ist für den Einsatz in einem (hier nicht näher dargestellten) Stahl- oder Spannbetonbauteil 1 vorgesehen. Es hat als Hauptteil 12 einen einfachen flachen Körper aus Baustahl, der in seinem oberen Bereich 14 und in seinem unteren Bereich 15 je eine Ausnehmung 30 aufweist. Letztere wird von einem Langloch gebildet, das zur seitlichen Längskante 16 des Flachkörpers 12 hin offen ist und sich etwa von dessen Längsmitte M aus senkrecht dazu erstreckt.

Jede Ausnehmung 30 bildet ein Haltemittel 20 für ein (hier ebenfalls nicht gezeigtes) Bewehrungselement S, insbesondere für einen Bewehrungsstab einer oberen und unteren Bewehrungslage Bo, Bu in dem Stahl- oder Spannbetonteil 1 (siehe Fig. 26). Diese liegen jeweils an den (gleichfalls nicht näher bezeichneten) Bauteiloberflächen. Sie werden von wenigstens einer inneren Lage Bo_y, Bu_y und wenigstens einer senkrecht dazu verlaufenden äußeren Lage Bo_x, Bu_x gebildet.

Bei der Montage wird der Flachkörper 12 mit seinen seitlich offenen Ausnehmungen 30 einfach auf zwei unmittelbar übereinander liegende, in gleicher Richtung verlaufende Bewehrungsstangen S der inneren Lagen Bo_y, Bu_y aufgesteckt, so dass jede Bewehrungsstange S zumindest teilweise umschlossen ist. Die lichte Höhe der Ausnehmungen 30 ist dabei so bemessen, dass der Flachkörper 12 mit Reibschluß fest auf den Bewehrungsstangen S aufsitzt und sich während dem Eingießen des Betons nicht lösen kann.

Wichtig hierbei ist, dass jedes Bewehrungselement 10 mit seinem Flachkörper 12 stets quer, vorzugsweise senkrecht zu den Bewehrungsstangen S liegt und sich im wesentlichen über die Dicke des Stahl- oder Spannbetonteils 1 erstreckt, und zwar bis jeweils mindestens ober- und unterhalb der innersten der wenigstens einen inneren Lage Bo_y, Bu_y der oberen und unteren Bewehrungslage Bo, Bu. Letztere werden hierdurch kraftschlüssig miteinander verbunden.

Vergleichsmessungen haben überraschenderweise gezeigt, dass die Bewehrungselemente 10 sowohl die Durchstanzfestigkeit als auch die Querkrafttragfähigkeit des erfindungsgemäßen Stahl- oder Spannbetonteils 1 gegenüber herkömmlichen Konstruktionen deutlich erhöhen. Hierbei reicht es völlig aus, wenn man den Flachkörper 12 aus herkömmlichen Baustahl mit einer Dicke von 1 mm fertigt. Dies wirkt sich günstig auf die Materialkosten aus.

Ein weiterer Vorteil der Bewehrungselemente 10 besteht darin, dass diese dank ihrer einfachen Geometrie z.B. als freifallende Stanzteile gefertigt werden können, was die Herstellkosten weiter senkt. Sie lassen sich jederzeit schnell und unkompliziert einbauen, wobei keine besonderen Fachkenntnisse oder Fertigkeiten notwendig sind. Auch hierdurch werden die Herstellkosten für das zu fertigende Stahl- oder Spannbetonteil 1 deutlich reduziert.

In dieser Ausführungsform nach Fig. 2 hat das Bewehrungselement 10 in seinem oberen Bereich 14 als Haltemittel 20 ein Langloch 30, während im unteren Bereich 15 eine runde oder ovale Ausnehmung 30 vorgesehen ist.

Eine weitere wichtige Ausführungsform des Bewehrungselements 10 ist in Fig. 2 dargestellt. Hier wird das Haltemittel 20 im oberen Bereich 14 des flächigen Körpers von einer endseitig angeformten einfachen Abkantung 40 gebildet. Diese umschließt vorzugsweise eine Bewehrungsstange S der äußeren Lage Bo_x der oberen Bewehrungslage Bo. Das Haltemittel 20 im unteren Bereich 15 des flächigen Körpers 12 ist eine L-förmige Ausnehmung 30, die eine Bewehrungsstange S der inneren Lage Bu_y der unteren Bewehrungslage Bu einschließt.

Wie die Fig. 3a bis 3b zeigen, lassen sich die Haltemittel 20 in Form von Ausnehmungen 30 und Abkantungen 40 erfindungsgemäß miteinander kombinieren, wobei Bewehrungsstangen S der inneren bzw. äußeren Lagen Bo_y, Bu_y, Bo_x, Bu_x auch gleichzeitig erfaßt werden können.

In Fig. 3a ist die im oberen Bereich 14 angeformte Abkantung 40 nach hinten abgewinkelt, während die Abkantung 40 im unteren Bereich 15 nach vorne weist. Das Bewehrungselement 10 hat mithin - wie in Fig. 3b zu erkennen - im Querschnitt eine im wesentlichen Z-förmige Gestalt.

Die Ausführungsform von Fig. 4 zeigt, dass im oberen und unteren Bereich 14, 15 des Flachkörpers 12 symmetrisch zu dessen Längsmitte M insgesamt vier Ausnehmungen 30 als Haltemittel 20 vorgesehen sind, welche die Bewehrungsstangen S formschlüssig umschließen. Die Ausnehmungen 30 sind zu den Längskanten 16 nicht offen ausgebildet, d.h. die Bewehrungsstangen S werden im Wesentlichen senkrecht in den Flachkörper 12 eingeführt. Zusätzliche Abkantungen 40 umschließen als zusätzliche Haltemittel 20 die jeweils äußere Lage Bo_x, Bu_x der oberen und unteren Bewehrungslage Bo, Bu, so dass die Bewehrungselemente 10 zur Steigerung der Querlasttragfähigkeit optimal in das Stahl- oder Spannbetonteil 1 eingebunden sind. Darüber hinaus erhöht sich dessen Duktilität bei Querkraftbeanspruchung.

Bei Bedarf können die Bewehrungselemente 10 auch mehr als vier Bewehrungsstangen S umschließen. Der flächige Körper 12 ist hierzu quer zu seiner Längmitte M entsprechend zu verlängern und mit der erforderlichen Anzahl an Haltemitteln 20 zu versehen.

Je nach Betonart und gewünschter Belastbarkeit sind die Bauteile 10 in der Anzahl und Ausführungsform zu bemessen, um die erforderliche Durchstanzfestigkeit z.B. im Bereich einer Säule zu erreichen. In jedem Fall ergibt sich für das Bauteil 1 eine deutlich gesteigerte Querkrafttragfähigkeit.

Die Erfindung ist nicht auf eine der vorbeschriebenen Ausführungsformen beschränkt, sondern in vielfältiger Weise abwandelbar. So können die Bewehrungselemente 10 beispielsweise auch aus anderen Materialien wie z.B. Stahlblech, Kunststoff, oder Verbundwerkstoff gefertigt werden. Auch kann man die Bewehrungselemente 10. bzw. deren Flachkörper 12 quer zur Längsmitte M verlängert ausbilden, um auf diese Weise mehrere Bewehrungsstangen S der oberen und unteren Bewehrungslagen Bo, Bu gleichzeitig zu umschließen. Wichtig ist auch hier, dass es sich bei den Bewehrungselementen 10 stets um einfache flache, gegebenenfalls endseitig oder mittig gekantete Blechteile handelt, die im oberen und unteren Bereich Haltemittel zur Aufnahme bzw. zum Umschließen der Bewehrungsstangen S einer oberen und unteren Bewehrungslage Bo, Bu aufweisen. Der Einbau erfolgt ohne aufwendige Schweiß- oder Montagearbeiten, wobei die oberen und unteren Bewehrungslagen Bo, Bu von den Bewehrungselementen 10 in Zugrichtung kraftschlüssig miteinander verbunden sind.

Sämtliche aus den Ansprüchen, der Beschreibung und den Zeichnungen hervorgehenden Merkmale und Vorteile, einschließlich konstruktiver Einzelheiten, räumlicher Anordnungen und Verfahrensschritten, können sowohl für sich als auch in den verschiedensten Kombinationen erfindungswesentlich sein.

### Bezugszeichenliste

- Bo, Bu: Bewehrungslage
- Bo_y, Bu_y: innere Lage
- Bo_x, Bu_x: äußere Lage
- M: Längsmitte
- S: Bewehrungselement

- 1: Stahl- oder Spannbetonbauteil

- 10: Bewehrungselement
- 12: Hauptteil
- 14: oberer Bereich
- 15: unterer Bereich
- 16: Längskante

- 20: Haltemittel

- 30: Ausnehmung
- 32: Erweiterung

- 40: Abkantung

## Patentansprüche

1. Stahl- oder Spannbetonbauteil (1) bei welchem an den Bauteiloberflächen oben und unten jeweils mindestens eine Bewehrungslage (Bo, Bu) als Biegebewehrung bestehend aus mehreren Bewehrungsstäben (S) in x-Richtung (Bo_x, Bu_x) und y-Richtung (Bo_y, Bu_y und Bo_x, Bu_x) vorgesehen ist, wobei zur Erhöhung der Querkrafttragfähigkeit mindestens ein Bewehrungselement (10) mit einem Hauptteil (12), der sich im Wesentlichen über die Dicke des Stahl- oder Spannbetonteils (1) und bis jeweils mindestens ober- und unterhalb der innersten der wenigstens einen inneren Lage (Bo_y, Bu_y) der oberen und unteren Bewehrungslage (Bo, Bu) erstreckt, vorgesehen ist, wobei der Hauptteil (12) ein flächiger Körper ist, der in seinem oberen Bereich (14) und in seinem unteren Bereich (15) wenigstens je ein Haltemittel (20) aufweist, das zur Umgreifung mindestens eines Teilumfangs eines Bewehrungsstabes (S) der oberen und unteren Bewehrungslage (Bo, Bu) ausgeformt ist und damit zur kraftschlüssigen Verbindung zwischen mindestens einem Bewehrungsstabes (S) der
>
oberen und der unteren Bewehrungslage dient, **dadurch gekennzeichnet, dass** das flächige Bauteil (10) an einer Seite als Haltemittel (20) eine einfache Abkantung (40) aufweist,
und das flächige Bauteil (10) an der gegenüberliegenden Seite mehrere Haltemittel (20), zur Umschließung von Bewehrungsstäben (S) der oberen oder unteren Bewehrungslage (Bo, Bu) am oberen oder unteren Ende des Bauteils (10) aufweist, nämlich eine einfache Abkantung (40) und wenigstens zwei Ausnehmungen (30), die symmetrisch zu einer Längsmitte (M) des flächigen Körpers (12) liegen.

2. Stahl- oder Spannbetonbauteil (1) nach Anspruch 1, **dadurch gekennzeichnet, dass** der flächige Körper(12) aus Baustahl gefertigt ist.

3. Stahl- oder Spannbetonbauteil (1) nach Anspruch 1 oder 2, **dadurch gekennzeichnet, dass** der flächige Körper (12) eine Dicke von mindestens 1 mm aufweist.

## Claims

1. Reinforced or prestressed concrete component (1) in which at least one reinforcing layer (Bo, Bu) is provided on the surfaces of the component at both the top and bottom as a bending reinforcement which consists of a plurality of reinforcing bars (S) in the x direction (Bo_x, Bu_x) and in the y direction (Bo_y, Bu_y and Bo_x, Bu_x), in order to increase the load-bearing capacity for transverse force, at least one reinforcing element (10) being provided comprising a main part (12) which extends substantially over the thickness of the reinforced or prestressed concrete part (1) and in each case as far as at least above and below the innermost of the at least one inner layer (Bo_y, Bu_y) of the upper and lower reinforcing layer (Bo, Bu), the main part (12) being a planar member comprising at least one retaining means (20) in both its upper region (14) and in its lower region (15), which means is shaped to surround at least part of the circumference of a reinforcing bar (S) of the upper and lower reinforcing layer (Bo, Bu) and thus serves to provide a friction-locking connection between at least one reinforcing bar (S) of the upper and lower reinforcing layers, **characterised in that** the planar component (10) comprises a simple chamfer (40) on one side as a retaining means (20), and the planar component (10) comprises, on the opposite side, a plurality of retaining means (20) for surrounding reinforcing bars (S) of the upper or lower reinforcing layer (Bo, Bu) at the upper or lower end of the component (10), namely a simple chamfer (40) and at least two recesses (30) which are located symmetrically with respect to a central longitudinal axis (M) of the planar member (12).

2. Reinforced or prestressed concrete component (1) according to claim 1, **characterised in that** the planar member (12) is made from constructional steel.

3. Reinforced or prestressed concrete component (1) according to claim 1 or 2, **characterised in that** the planar member (12) has a thickness of at least 1 mm.

## Revendications

1. Elément structurel en béton armé ou précontraint (1), dans lequel il est prévu sur les surfaces des éléments structurels au-dessus et audessous, respectivement, au moins une couche d'armature (Bo, Bu) comme armature de flexion constituée de plusieurs barres d'armature (S) dans la direction x (Bo_x, Bu_x) et la direction y (Bo_y, Bu_y et Bo_x, Bu_x), dans lequel il est prévu pour accroître la capacité de résistance aux forces de cisaillement au moins un élément d'armature (10) avec une partie principale (12), qui s'étend sensiblement sur l'épaisseur de l'élément structurel en béton armé ou précontraint et jusque respectivement au moins au-dessus et audessous de la plus interne de la au moins une couche interne (Bo_y, Bo_y) des couches d'armature supérieure et inférieure (Bo, Bu), dans lequel la partie principale (12) est un corps plat qui présente dans sa zone supérieure (14) et dans sa zone inférieure (15) au moins respectivement un moyen de retenue (20), qui est conformé pour envelopper au moins une circonférence partielle d'une barre d'armature (S) des couches d'armature supérieure et inférieure (Bo, Bu) et sert donc à la liaison positive entre au moins une barre d'armature (S) des couches d'armature supérieure et inférieure, **caractérisé en ce que** l'élément structurel plat (10) présente sur son côté comme moyen de retenue (20) un simple repli (40), et l'élément structurel plat (10) présente sur le côté
opposé plusieurs moyens de retenue (20) pour enserrer des barres d'armature (S) de la couche d'armature supérieure ou inférieure (Bo, Bu) sur l'extrémité supérieure ou inférieure de l'élément structurel (10), à savoir un simple repli (40) et au moins deux cavités (30), qui s'étendent symétriquement par rapport à un centre longitudinal (M) du corps plat (12).

2. Elément structurel de béton armé ou précontraint (1) selon la revendication 1, **caractérisé en ce que** le corps plat (12) est fabriqué en acier à béton.

3. Elément structurel de béton armé ou précontraint (1) selon la revendication 1 ou la revendication 2, **caractérisé en ce que** le corps plat (12) présente une épaisseur d'au moins 1 mm.
